# EUROPÄISCHE PATENTSCHRIFT

(11) **EP 0 152 764 B1**
(45) Veröffentlichungstag und Bekanntmachung des Hinweises auf die Patenterteilung: **05.10.1988**
(21) Anmeldenummer: 85100429.1
(22) Anmeldetag: 17.01.1985
(51) Int. Cl.: B66F 9/075

(54) **Arbeitsweise zum Verladen eines Flurförderzeuges sowie Stützwagen dafür**
Loading process for an industrial truck and supporting carriage there for
Méthode de chargement pour un chariot de manutention et voiture de support pour celle-ci

(30) Priorität: 02.02.1984 DE 3403585
(43) Veröffentlichungstag der Anmeldung: 28.08.1985
(73) Patentinhaber: Bielefelder Küchenmaschinen- und Transportgeräte-Fabrik vom Braucke GmbH, D-33739 Bielefeld (DE)
(72) Erfinder: Vom Braucke, Manfred,Dipl.-Ing., D-4800 Bielefeld 15 (DE); Vom Braucke, Hans, D-4973 Vlotho (DE)
(74) Vertreter: Strauss, Hans-Jochen, Dipl.-Phys., Dr.

(56) Entgegenhaltungen:
- WO-A-83/04226
- DE-A- 2 530 634
- DE-A- 2 630 774
- DE-U- 8 402 975
- US-A- 3 563 341
- US-A- 4 180 363

## Beschreibung

Die Erfindung betrifft ein verladbares Flurförderzeug mit einem Hubwagen und einer verfahrbaren, mit dem Hubwagen zusammenwirkenden Stütze, wobei der Hubwagen Fahrpratzen aufweist und mit einem im wesentlichen vertikalen Hubmast versehen ist, in dem mittels eines Antriebs auf- und abbewegbare Lastaufnahmemittel angeordnet sind, die sich in Richtung der Fahrpratze erstrecken; sie betrifft darüber hinaus ein Verfahren, mit dessen Hilfe das Verladen eines Flurförderzeugs durchgeführt wird, bestehend aus einem Hubwagen und einem Stützwagen, von denen der Hubwagen anhebbare und absenkbare Lastaufnahmemittel aufweist und Hubwagen und Stützwagen unabhängig voneinander verfahrbar und nutzbar sind und, die - als Kombination miteinander zusammenwirkend - ein wechselseitiges Anheben auf eine Absetzebene, die höher liegt als die Ebene des Flures und die zumindest in ihrem Endbereich unterfahrbar ist, ermöglichen.

Das Anheben von Flurförderzeugen auf über der Flurebene liegende Ebenen ist ein häufig auftretendes Problem, das besonders dann bedeutsam wird, wenn Güter mit Lastkraftwagen transportiert werden und am Ort des Ab- bzw. Aufladens keine geeigneten Flurförderzeuge zur Verfügung stehen. Um nun den Lastkraftwagen mit seiner über der Flurebene liegenden Ladeebene entladen zu können, bedarf es eines Hochhubwagens, der im Regelfall am Entladeort nicht verfügbar ist. Aus diesem Grunde wurden bereits «Mitnahmesysteme» entwickelt, bei denen ein Hochhubwagen mit doppelwirkendem Hubzylinder am Lastkraftwagen befestigt wurde. In einfachster Weise geschieht dies dadurch, dass der Hochhubwagen mit angehobenem Lastaufnahmemittel das Heck des Lastkraftwagens unterfährt, dass das Lastaufnahmemittel in eine Aufnahmevorrichtung eingreift und gegebenenfalls festgelegt wird und dass danach durch ein weiteres «Absenken des Lastaufnahmemittels» der Unterteil des Hochhubwagens angehoben wird und von unten her mit dem Aufbau des Lastkraftwagens in Berührung kommt. Es versteht sich von selbst, dass dabei geeignete Vorrichtungen zum Festlegen des nunmehr mit dem Lastkraftwagen verbundenen und von ihm transportierbaren Flurförderzeugs vorzusehen sind.

Aus der DE-OS 2 530 634 ist ein Flurförderzeug, bestehend aus einem Hochhubwagen mit doppelwirkendem Zylinder, durch den die Lastaufnahmemittel zwangsweise sowohl angehoben als auch abgesenkt werden können, bekannt, an dem eine Stützvorrichtung vorgesehen ist. Der Hochhubwagen wird zum Transport mit einem Lastkraftwagen mit angehobenem Lastaufnahmemittel zum Heck des Lastkraftwagens verfahren, und das vordere Ende der Lastaufnahmemittel wird auf die Ladeebene des Lastkraftwagens abgesenkt. Nach Anbringen oder Absenken fest angebrachter Stützen kann dann mit Hilfe der aufgelegten Lastaufnahmemittel bei weiterem Absenken das Untergestell des Hochhubwagens angehoben werden bis auf die Höhe der Ebene des Lastkraftwagens. Dabei gibt es zwei Ausführungsformen: Bei der ersten Ausführungsform ist die Stütze mit einer die Lastaufnahmemittel aufnehmenden Brücke versehen, in der die Lastaufnahmemittel verschoben werden können; bei der zweiten Ausführungsform sind die Stützen mit Rollen versehen. In beiden Fällen kann der angehobene Hochhubwagen entweder auf den Brückenteilen der Stütze oder zusammen mit der rollbaren Stütze auf die Ladeebene des Lkws geschoben werden. Die Stützen werden anschliessend demontiert, eingefahren, hochgeklappt o.dgl.. Der Lastkraftwagen kann nun mit dem auf seiner Ladefläche verladenen Hochhubwagen und den Stützen zum nächsten Ort der Be- oder Entladung fahren. Bei dieser Art des Anhebens des Hochhubwagens ist es unumgänglich, dass das Stützgerät oder Teile davon manuell angehoben werden müssen.

Weiter sind Flurförderzeuge in Form von Hubwagen zum Verladen auf eine über der Flurebene liegende Aufsetzebene bekannt, wobei der Hubwagen mittels eines Antriebs auf- und abbewegbare Lastaufnahmemittel aufweist und im Hubwagen der das Lastaufnahmemittel tragende Hubrahmen mit einer Stütze versehen ist (US-PS 3 563 341; WO-A 83/04226). Auf dieser auf der Flurebene aufgelagerten Stütze sowie auf den auf der Absetzebene aufgelagerten Lastaufnahmemitteln wird das Flurförderzeug zum Anheben bzw. zum Absenken abgestützt. Durch Absenken der (vorher) hochgefahrenen Lastaufnahmemittel wird der Hubwagen gehoben, durch deren Hochfahren abgesenkt. Bei dieser Konstruktion bedarf der Hubwagen eines besonderen Anbaus einer Stütze, die den Hubwagen belastet, seinen Aufbau kompliziert und die keinen weiteren Nutzen hat, als beim Verladen als Stütze zu dienen. Darüber hinaus muss die Stütze von Hand eingeklappt bzw. mit einem besonderen Antrieb eingefahren werden, und es muss schliesslich dafür Sorge getragen werden, dass vorhandene Fahrpratzen durch Längsverschieben oder Verschwenken aus dem Hubbereich entfernt werden können, wenn sie die Aufsetzebene untergreifen. Sowohl bei der von Hand verstellbaren Stütze, als auch bei der angetriebenen Stütze muss weiter dafür Sorge getragen werden, dass während des Verladens bzw. des Entladens die Bewegung der Stütze synchron zur Bewegung der Lastaufnahmemittel erfolgt. Dies erfordert einen weiteren zusätzlichen Aufwand, entweder bei der Bedienung oder bei der Ausrüstung des Hubwagens.

Weiter ist bekannt (US-PS 4180363; DE-OS 2 630 774), dass die Lastaufnahmemittel des zu verladenden Hubwagens in besondere, auf der Absetzebene angebrachte Vorrichtungen eingreifen, so dass ein zusätzliches Abstützen entfallen kann. Hierbei wird jedoch eine besondere Ausbildung der Absetzebene vorausgesetzt, so dass eine allgemeine Verwendbarkeit eines Hubwagens etwa mit einem beliebigen Lastkraftwagen nicht gegeben ist.

Daraus leitet sich die Aufgabe ab, ein Flurförderzeug der genannten Gattung so weiterzubilden, dass die Nachteile des Standes der Technik vermieden werden, wobei insbesondere die Absetzebene nicht mit besonderen Einrichtungen versehen sein soll, wobei der Hubwagen als normaler Hubwagen mit festen Fahrpratzen ausgebildet sein soll und wobei die Mittel zum Stützen über die Funktion des «Stützens» hinaus auch Transportaufgaben auf Flur- oder Absetzebene zulassen.

Nach der Erfindung wird diese Aufgabe durch das Kennzeichen des Hauptanspruchs gelöst; Weiterbildungen und bevorzugte Ausführungen beschreiben die Unteransprüche; eine bevorzugte Verfahrensweise ist insbesondere zur Verwendung mit dem erfindungsgemässen Fahrzeug schliesslich durch die Kennzeichen des Anspruchs 36 beschrieben.

Bei der Vorrichtung entsprechend dem Kennzeichen des Hauptanspruchs ist wesentlich, dass die Stützmittel, die beim Anheben des Hubwagens von der Flurebene auf die Absetzebene oder umgekehrt bei dessen Absenken notwendig sind, als ein mit dem Hubwagen koppelbarer und von ihm wieder trennbarer Stützwagen ausgebildet sind, der selbst als Flurförderzeug nutzbar ist. Für die Funktion ist dabei wesentlich, dass der Antrieb reversierbar ist, d.h., dass in beiden Bewegungsrichtungen Aktivkraft ausgeübt werden kann. Dies kann auch durch zwei Antriebe mit gegeneinander gerichteter Bewegungsrichtung erreicht werden. Das gabelförmige Untergestell des Stützwagens erlaubt es, beide Wagen gegeneinander gerichtet ineinander zu schieben. Die zur Kupplung notwendigen Mittel sind am Stützwagen vorgesehen: In sie können zumindest die Enden des Lastaufnahmemittels des Hubwagens eingeführt werden, wobei nach Anheben des Stützwagens durch Absenken der Lastaufnahmemittel des Hubwagens eine Klemmung durch Schwerkraft eintritt. Dabei sind die Aufnahmemittel in einer geeigneten Höhe vorgesehen, so dass ein Anheben des Stützwagens bis mindestens knapp über Absetzhöhe möglich ist und die Lastaufnahmemittel des Hubwagens dabei ihre tiefste Stellung erreichen. Die höchste Stellung erreichen die Lastaufnahmemittel des Hubwagens mindestens dann, wenn der Stützwagen bis knapp über Absetzebene angehoben ist.

Weiterbildungen sind dadurch gegeben, dass am Säulengestell des Stützwagens, und zwar im Bereich der unteren Enden der Vertikalstreben bzw. der ersten unteren Querstrebe, Hülsen vorgesehen sind, wobei die Querschnittsform und die Querschnittsfläche jeder dieser Hülsen der äusseren Form der Längsstreben entspricht und diese mit einem eine Verklemmung ermöglichenden Spiel aufnimmt und wobei die den Hülsen zugeordneten Enden der Längsstreben einen vorzugsweise als Endplatte ausgebildeten Endanschlag aufweisen. Weiter wird vorgeschlagen, dass die Hülsen zur verschiebbaren Aufnahme der Längsstreben des Untergestells des Stützwagens mit einer die Verschiebbarkeit der Längsstreben blokkierenden Sperre, vorzugsweise mit mit dem Hülsenrand zusammenwirkenden Sperrnocken, versehen sind, wobei die Höhe der Sperrnocken so gewählt ist, dass die beim Anheben des Stützwagens entlasteten Längsstreben in Folge ihres Spiels in den Hülsen kippen und die Sperrnocken entsperrt unter dem Hülsenrand liegen. Darüber hinaus wird vorgeschlagen, dass die die Verschiebbarkeit der Längsstreben blockierenden Sperren als federnde Sperrnasen ausgebildet sind, die mit Ausnehmungen in den Längsstreben zusammenwirken und aus jenen mittels hand-oder fussbetätigter Hebel aushebbar sind. Schliesslich wird vorgeschlagen, dass innerhalb jeder Hülse nahe der inneren Wand des Obergurts eine Rolle vorgesehen ist, wobei die Rolle im Bereich der Hülse positioniert ist, in dem die Längsstrebe bei Entlastung zum Untergurt hin verschwenkt ist, und wobei das Profil der Längsstrebe T-förmig mit mindestens auf der Oberseite überstehenden Flanschen ausgebildet ist. Durch diese Ausbildung ist es möglich, beim Anhebevorgang die höher gelegene Ebene, beispielsweise die Ladeebene eines Lastkraftwagens, zu unterfahren und nach Anheben des Stützwagens durch nunmehr erfolgendes Anheben der Lastaufnahmemittel des Hubwagens und Entlastung der Längsstreben desStützwagens diese zu verschieben, um den Weg zum Anheben des Stützwagens bis über die Absetzebene hinaus zu ermöglichen. Um eine ungewollte Verschiebung im belastenden Zustand zu unterbinden, sind Sperren vorgesehen, die als Sperrnocken oder als Sperrnasen ausgebildet sein können. Die Sperrnocken sperren dabei nur im belastenden Zustand und legen sich im belastenden Zustand vor den Obergurt oder ein Widerlager am Obergurt der Hülse. Die Sperrnasen sperren auch im entlasteten Zustand und wirken dabei mit Ausnehmungen in den Längsstreben zusammen. Zur besseren Stabilisierung ist es zweckmässig, zwei diagonal gegenüber angeordnete Widerlager vorzusehen, so dass im belasteten Zustand die Längsstreben im oberen Bereich und im unteren Bereich abgestützt sind. Korrespondierend und gegenüberliegend zu den Widerlagern werden zweckmässigerweise Rundbolzen vorgesehen, gegen die sich nach Entlastung die Längsstrebe legt und so besonders dann leicht verschieben lässt, wenn die Rundbolzen drehbar ausgebildet sind. Durch die Arretierung mittels Sperrnasen bleibt die Arretierung bei Entlastung erhalten; sie muss von Hand oder von Fuss ausgelöst werden. Es versteht sich von selbst, dass hier auch fernbedienbare Mittel - Hydraulikzylinder, Hubmagnete u.dgl. - vorgesehen sein können. Zur besseren Verschiebbarkeit der Längsstrebe in der Hülse kann das Profil der Längsstrebe T-förmig ausgebildet sein, wobei mindestens die Oberseite der Längsstrebe überstehende Flanschen aufweisen. Im Inneren der Hülse sind mit hülsenfester Achse Rollen angebracht, die unter diese überstehenden Flanschen fassen und auf denen diese überstehenden Flanschen beim Verschieben der Längsstrebe abrollen. Zur besseren Stabilität kann die Längsstrebe ein Doppel-T-Profil haben, wobei die Unterseite der Längsstrebe mit einem überstehenden Flansch korrespondierend zur Oberseite versehen ist.

Eine besonders vorteilhafte Ausführung ist dadurch gegeben, dass die Räder oder Rollen an den Enden der Längsstreben des Stützwagens mit nach rückwärts abgekröpften Auslegern befestigt sind. Dadurch gelangen die Rollen oder Räder beim Einschieben der Längsstreben unter die Hülsen der Vertikalstreben und benötigen so weniger Platz auf der Ladefläche des LKW.

Alternativ zum Verschieben der Längsstreben wird vorgeschlagen, dass die Längsstreben des Untergestells des Stützwagens um eine horizontale Achse schwenkbar ausgebildet sind. Die so schwenkbaren Längsstreben lassen sich nach Entlastung des Stützwagens durch Anheben mittels des Hubwagens in lotrechte Lage klappen. Sie liegen dann unmittelbar neben den Vertikalstreben und behindern das Anheben nicht.

Weiter wird vorgeschlagen, dass die Mittel zum Einführen des Lastaufnahmemittels des Hubwagens am Stützwagen als Einsteckschuh ausgebildet sind, wobei deren Querschnittsform der äusseren Form des Lastaufnahmemittels entspricht und wobei der Einsteckschuh das vordere Ende des Lastaufnahmemittels nahezu formschlüssig aufnimmt. Weiter wird vorgeschlagen, dass der Obergurt des Einsteckschuhs zur Einführungsseite hin eine Visiernase aufweist. Darüber hinaus wird vorgeschlagen, dass der Einsteckschuh mit einer schraubbaren Klemmvorrichtung zum Festsetzen des in den Einsteckschuh am Säulengestell des Stützwagens eingeführten vorderen Endes des Lastaufnahmemittels des Hubwagens versehen ist. Schliesslich wird vorgeschlagen, dass der Einsteckschuh am Säulengestell des Stützwagens in Einführungsrichtung symmetrisch ausgebildet ist, wobei das Lastaufnahmemittel des Hubwagens von beiden Seiten her in den symmetrischen Einsteckschuh einführbar ist. Letztlich wird vorgeschlagen, dass die Mittel zum Einführen des Lastaufnahmemittels des Hubwagens am Stützwagen, vorzugsweise dessen Einsteckschuh, einen Auslösefinger aufweisen und dass die Längspratzen des Hubwagens mit einer Feststellvorrichtung versehen sind, die beim Anheben durch Zusammenwirken mit dem Auslösefinger auslösbar ist und die den wieder abgesetzten Hubwagen mindestens in einer Fahrtrichtung, vorzugsweise in Vorwärtsfahrtrichtung des Hubwagens, blockiert.

Dies ist dann wichtig, wenn durch Schrägstellung der Ladeebene des Lastkraftwagens die Gefahr besteht, dass der Hubwagen gegen die Einführrichtung zurückrollt. Durch diese Ausgestaltung der Mittel zum Einführen des Lastaufnahmemittels wird eine einfache Steckmöglichkeit erreicht, die hinreichend sicher ist, um die wechselseitige Belastung aufzunehmen. Zum besseren Einführen dient eine Visiernase, die in einfachster Ausführung darin bestehen kann, dass der Obergurt des Einführungsschuhs gegen die Einführungssrichtung verlängert ist. Durch eine schraubbare Klemmvorrichtung kann ein beim Anheben störendes Spiel ausgeschaltet werden. Bei dem symmetrisch ausgebildeten Einsteckschuh können die Lastaufnahmemittel sowohl von der einen als auch von der anderen Seite her eingeführt werden. Da die Weite des Fahrgestells des Hubwagens so gewählt ist, dass der Stützwagen zwischen die Pratzen geschoben werden kann, bietet die umgekehrte Einführungsrichtung Vorteile für manche Transportprobleme. Da nach dem Absetzen des Hubwagens oft ein Blockieren der Fahrtmöglichkeit in einer Fahrtrichtung erwünscht ist - beispielsweise beim Absetzen auf der Ladeebene eines Lastkraftwagens die Verfahrbarkeit entgegen der Fahrtrichtung - ist es zweckmässig, eine Feststellvorrichtung in mindestens einer Fahrpratze des Hubwagens vorzusehen. Diese Fahrpratze, vorteilhaft als einfach wirkender schräggestellter Bremshebel ausgebildet, kann vorteilhaft durch einen am Einsteckschuh vorgesehenen Auslösefinger ausgelöst werden, da die Fahrwerkpratzen des Hubwagens bei angehobenem Hubwagen räumlich in unmittelbarer Nachbarschaft der Einsteckschuhe liegen.

Weiter wird vorgeschlagen, dass das Rad/die Räder bzw. die Rolle/die Rollen im Bereich der Gabelbasis an der ersten unteren Querstrebe des Säulengestells des Stützwagens lenkbar ausgebildet sind. Vorteilhaft ist es dabei, dass das lenkbare Rad/die lenkbaren Räder bzw. die lenkbare Rolle/die lenkbaren Rollen an der ersten unteren Querstrebe des Säulengestells des Stützwagens als Einfach- bzw. als Doppelsatz mittig angeordnet und mittels Nachlaufausleger mittig an die erste untere Querstrebe angelenkt ist/sind. Alternativ dazu wird vorgeschlagen, dass die lenkbaren Räder bzw. Rollen als Einzelrollen mit Nachlaufausleger an der ersten unteren Querstrebe symmetrisch zur Mitte im Abstand voneinander getrennt vorgesehen sind. Schliesslich wird vorgeschlagen, dass an den Mittelzapfen des Lenkrads bzw. des lenkbaren Rad- oder Rollensatzes oder an die untere Querstrebe des Stützwagens eine hochschwenkbare Lenkstange angelenkt ist und dass an einer weiteren dritten Querstrebe des Säulengestells des Stützwagens ein Widerlager zur klemmenden Aufnahme der hochgeschwenkten Lenkstange vorgesehen ist. Durch diese Ausbildungsform wird erreicht, dass der Stützwagen leicht manövriert werden kann, auch wenn er mit einer Last, z. B. mit dem angehobenen Hubwagen, manövriert werden muss. Die lenkbaren Räder bzw. Rollen können dabei auch aussermittig angeordnet sein, wobei in üblicher Weise ein Lenkgestänge mit achsschenkelähnlichen Ansätzen an den Rädern bzw. Rollen und mit einem gemeinsamen Lenksattel in der Mitte versehen ist. Eine einfachere Lenkung ist jedoch auch mittels Nachlauflenker möglich, wobei die Lenkräder bzw. - Rollen als engstehendes Paar mit einem gemeinsamen Nachlauf-Ausleger oder getrennt voneinander mit je einem Nachlauf-Ausleger angeordnet sein können. Die Lenkstange, die gleichzeitig als Zugdeichsel dient, wirkt bei aktiver Lenkung auf den Lenksattel bzw. direkt auf den Rad- bzw. Rollensatz; bei passiver Lenkung, etwa mittels Nachlaufrollensatz, ist die Lenkstange lediglich Zugdeichsel.

Weiter wird vorgeschlagen, dass der Hubwagen ein von Stützpratzen unterhalb der Lastaufnahmemittel unterstützter Gabelhochhubwagen ist, bei dem das Lastaufnahmemittel um ein gewisses Mass über die Stütz- bzw. Fahrpratzen hinausragt, wobei dieses Mass mindestens den Durchmesser der Rollen bzw. Räder zuzüglich der Profilbreite der Vertikalstreben des Säulengestells des Stützwagens entspricht. Im Gegensatz zu den in gewissen Grenzen kippsicheren Gegengewicht-Gabelstaplern übernehmen hier die Stützpratzen einen Teil der von den Lastaufnahmemitteln aufgenommenen Last. Durch diese Längenverhältnisse wird sichergestellt, dass die Lastaufnahmemittel des Hubwagens in die Mittel zur Aufnahme dieser Lastaufnahmemittel am Stützwagen eingeführt werden können ohne dass die Stütz- bzw. Fahrpratzen in den Bereich der an der Gabelbasis des Stützwagens vorgesehenen Rad- bzw. Rollensätze kommen; darüber hinaus ist dadurch sichergestellt, dass das Lastaufnahmemittel des Hubwagens bei dessen Absetzen auf der Absetzebene deren Ende überragt und daher der Stützwagen beim Anheben (nach Verschieben oder Verschwenken der Längsstreben) an dem Ende der Absetzebene vorbeigeführt werden kann.

Weiter wird vorgeschlagen, dass die Höhe der Oberkante der Längsstreben des Untergestells des Stützwagens höchstens gleich der Hubhöhe an sich bekannter Niederhubwagen ist. Durch diese Massnahme hat der Stützwagen einen Zweitnutzen. Die Längsstreben können dabei als Aufnahme für Lasten, insbesondere für palettierte Lasten, dienen, die von einem Hubwagen auf den Längsstreben abgesetzt und von diesen wieder aufgenommen werden können.

Weiter wird vorgeschlagen, dass an den Stütz- bzw. Fahrpratzen des Hubwagens zusätzlich zu den endständigen Rollen und im Abstand davon Stützrollen vorgesehen sind, die bei auf dem Boden aufstehenden Rollen eine geringfügige Bodenfreiheit aufweisen. Darüber hinaus wird vorgeschlagen, dass die zusätzlichen Stützrollen mit Feststellvorrichtungen versehen sind. Durch diese Stützrollen wird es möglich den noch nicht voll in den Laderaum des LKW eingefahrenen Hubwagen auf dessen Ladefläche mit den Stützrollen abzusetzen. Dadurch ragen seine Lastaufnahmemittel über das Heck des LKW hinaus, was das Anheben des Stützwagens erleichtert. Beim Flächentransport wird der Hubwagen von seinen endständigen Rollen getragen; die mit Bodenabstand angeordneten Stützrollen haben keine Bodenberührung und stören nicht. Die Feststellvorrichtung für die Stützrollen erlaubt das Blockieren des auf der Ladefläche des LKW mit Überstand abgesetzten Hubwagens.

Weiter wird vorgeschlagen, dass das Lastaufnahmemittel des Hubwagens aus vorzugsweise zwei nach vorn gerichteten und nach vorn teleskopartig verlängerbaren Profilen gebildet ist. Durch diese Verlängerungsmöglichkeit lässt sich der Hubwagen auch als Transportmittel für überlange Güter verwenden.

Weiter wird vorgeschlagen, dass die Profile der Längsstreben des Untergestells des Stützwagens vorzugsweise an ihren Aussenkanten seitlich hochstehende Flanschen aufweisen, wobei diese Flanschen vorzugsweise im Bereich der hinteren und der vorderen Enden der Längsstreben vorgesehen sind. Durch diese hochstehenden Flanschen werden abgelegte Lasten, beispielsweise Paletten, sicher gehalten, wobei sich die Abmessungen zweckmässigerweise normalerweise gehandhabte oder an genormten Palettenabmessungen orientieren. Im Hinblick auf die Verschiebbarkeit der Längsstreben ist es vorteilhaft, dass die Endflächen der hochstehenden Flanschen mit dem Obergurt der Hülse des Säulengestells des Stützwagens im Sinne der Sperrnocke zusammenwirken, wobei die Höhe der hochstehenden Flanschen so gewählt ist, dass die Gesamthöhe von Längsstrebe mit hochstehendem Flansch höchstens gleich der inneren lichten Höhe der Hülse des Säulengestells ist. Darüber hinaus wird vorgeschlagen, dass die hochstehenden Flanschen nach aussen öffnend im Winkel angestellt sind. Durch diese Ausbildung wird ein Positionieren von Gütern, insbesondere von palettierten Gütern, möglich, wobei die Weite der hochstehenden Flanschen zweckmässiger Weise den verwendeten oder den genormten Palettenabmessungen angepasst ist. Die nach aussen öffnend im Winkel angestellten hochstehenden Flanschen erleichtern das genaue Positionieren beim Absetzen derartiger Paletten auf die Längsstreben.

Eine bevorzugte Ausführungsform ist dadurch gegeben, dass die Längsstreben des Untergestells des Stützwagens höhenverstellbar ausgebildet sind, wobei vorzugsweise eine handpumpenbetätigte hydraulische Höhenverstellung wie bei üblichen Gabelhubwagen vorgesehen ist. Durch diese zusätzliche Ausbildung der Längsstreben wird eine noch bessere Nutzbarkeit des Stützwagens zum selbständigen Einsatz als Nieder-Hubwagen erreicht. Es versteht sich von selbst, dass dabei die Längsstreben aus einer mit einer Fahrrolle versehenen Pratze und darauf befindlicher Hubschiene gebildet sind, wobei zwischen Pratze und Hubschiene ein Hubglied angebracht ist, das über Exzenter Keile o.dgl. oder aber über eine hydraulische Höhenverstellung gegenüber der Fahrpratze anhebbar ist.

Eine Weiterbildung ist dadurch gegeben, dass das Lenkrad bzw. der Lenkradsatz im Bereich der ersten unteren Querstrebe des Stützwagens mit einem Antrieb, vorzugsweise mit einem Radnabenantrieb, versehen ist. Diese Weiterbildung macht den Stützwagen zu einem selbstfahrenden Transportmittel.

Eine andere Weiterbildung ist dadurch gegeben, dass das Untergestell des Stützwagens vorzugsweise im Innenbereich der Hülsen zwei zusätzliche Stützräder aufweist, deren Achsabstand über Flur geringfügig grösser ist als der Radradius. Diese Stützräder sind besonders dann wichtig, wenn ein Rad bzw. eine Rolle oder ein Radsatz bzw. ein Rollensatz mittig am unteren Querträger des Säulengestells des Stützwagens angeordnet ist. Beim Durchfahren von Kurven neigt sich das Säulengestell und wird in der Neigung durch die Stützräder begrenzt.

Eine andere Weiterbildung ist dadurch gegeben, dass die Einsteckschuhe am oberen Ende der Vertikalstreben des Säulengestells des Stützwagens um eine waagerechte Achse hochschwenkbar ausgebildet sind und vorzugsweise in hochgeschwenkter Position festlegbar sind. Bei der Verwendung des Stützwagens als Niederhubwagen stören die in den Ladebereich ragenden Einsteckschuhe bei der Beförderung hoher Lasten. Dies umgeht die Ausführungsform in dem die Einsteckschuhe um eine waagerechte Achse hochgeschwenkt werden. Ein Zurückfallen wird durch Festlegen in hochgeschwenkter Position verhindert.

Eine bevorzugte Ausführungsform ist dadurch gegeben, dass die Hub-, Absenk- und ggf. Fahrantriebe sowie eine vorhandene Feststellvorrichtung des Hubwagens elektrisch steuerbar ausgebildet sind, wobei das elektrische Befehlsorgan von seinem Platz am Hubwagen abnehmbar ist und mittels eines Spiralkabels o.dgl. der Hubwagen fernsteuerbar ist. Beim Anheben der Kombination Hubwagen und Stützwagen auf einer Ebene höher als die des Flures ist es notwendig, die Bewegungsabläufe vom Hubwagen aus zu steuern. Das bedeutet aber auch, dass der Bedienungsstand für die Steuerung von der einen Ebene auf die andere verlegt wird. Um dabei das Anheben fortführen zu können ohne dass das Bedienungspersonal von der einen Ebene zur anderen überwechseln muss, ist die Steuerung als Fernbedienung ausgebildet. Dabei ist eine drahtgebundene Steuerung nicht unbedingt notwendig; es sind auch funk-ferngesteuerte Einrichtungen möglich.

Für die Verladung hat es sich als vorteilhaft erwiesen, dass der Stützwagen mit einer zwischen den beiden Vertikalstreben angeordneten Rollenlagerung versehen ist, wobei die Rollenlagerung höhenverstellbar ist, und dass eine Einfahrschiene vorgesehen ist, die mit einem Ende auf die Rollenauflage auflegbar und mit ihrem anderen Ende gegen die Ladefläche des LKW abstützbar ist. Darüber hinaus wird vorgeschlagen, dass an den Vertikalstreben des Stützwagens Vertikalschienen, versehen mit mehreren mit Abstand untereinander angeordneten Ausnehmungen parallel zueinander angeordnet sind, wobei die Ausnehmungen der gegenüber angeordneten Vertikalschienen paarweise auf gleicher Höhe liegen und eines dieser Paare die Achsstummel oder Zapfen der Rollenlagerung aufnimmt. Diese Einfahrschiene ist eine Verladehilfe für Hubwagen mit Fahrantrieb. Durch ihre Anwendung wird es möglich, den angehobenen Hubwagen mit seinen Antriebsrädern auf die Einfahrschiene abzusenken. Um dies zu erreichen, werden Stützwagen und Hubwagen in der Nähe des LKW-Hecks miteinander verbunden und der Hubwagen über die Höhe der Ladefläche angehoben. Die Einfahrschiene wird von der Stützwagenseite her eingeschoben und der Hubwagen auf die Einfahrschiene abgesenkt. Mit der abnehmbaren Fahrschaltung wird nun der Antrieb des Hubwagens in Betrieb gesetzt, der sich selbst auf die LKW-Ladefläche zieht und dabei auch den Stützwagen mit in seine Verladeposition verfährt. Dabei wird über das Staplereigengewicht im Zusammenwirken mit der LKW-Federung der notwendige Kraftschluss erreicht. Um unterschiedliche Ladehöhen überbrücken zu können, ist es vorteilhaft, die Rollenlagerung in einfacher Weise höhenverstellbar anzuordnen, wobei die Zapfen bzw. Achsstummel der Rollenlagerung in die Ausnehmungen von vertikalen Schienen eingelegt werden. Diese Ausnehmungen haben an ihrem Ende Vertiefungen in die die Zapfen bzw. Achsstummel aufgrund der wirkenden Kräfte gedrückt werden und die diese sicher halten. Durch richtige Auswahl der der Höhe der LKW-Ladefläche entsprechenden Ausnehmungen, kann die Höhe der Rollenlagerung und damit die Steigung der Einfahrschiene den Verhältnissen entsprechend gewählt werden.

In einer bevorzugten Ausführungsform besteht der Stützwagen ganz oder vorwiegend aus geeigneten Leichtmetall-Legierungen. Dadurch wird die Masse des Stützwagens gegenüber der Stahlausführung verringert; ein leichteres Anheben des Stützwagens ist möglich.

Das Verfahren zum Verladen des Flurförderzeugs ist vorzugsweise für das beschriebene Flurförderzeug bestimmt, jedoch nicht auf dieses beschränkt. Durch die Trennung von Hubwagen und als Stützwagen ausgebildete Mittel zum Stützen des Hubwagens ist es möglich, jeden Hubwagen zu benutzen, dessen Lastaufnahmemittel mit entsprechend ausgebildeten Aufnahmen am Stützwagen gekoppelt werden können. Der mit dem Hubwagen gekoppelte Stützwagen ist entweder über das Fahrgestell des Stützwagens (bei abgedeckten Lastaufnahmemitteln und damit hochgehobenen Hochhubwagen) der über das Fahrgestell des Hochhubwagens (bei angehobenen Lastaufnahmemitteln und damit angehobenem Stützwagen) zu verfahren. Durch das Absenken der Lastaufnahmemittel wird der Hochhubwagen angehoben. Dabei wird die Last über den Stützwagen auf die Flurebene übertragen. Nach dem Verfahren des Stützwagens so, dass der angehobene Hochhubwagen auf die höhere Ebene durch Anheben seiner Lastaufnahmemittel abgesetzt werden kann, wird nach dem Absetzen des Hochhubwagens durch Fortführung des Anhebens der Lastaufnahmemittel der Stützwagen gehoben. Das beim Anheben des Stützwagens wegen des Unterfahrens der Absetzebene störende Untergestell des Stützwagens wird dabei beispielsweise durch Schwenken oder Verschieben aus dem Störbereich gebracht und nach Anheben über die Absetzebene hinaus wieder zurückgesetzt. Danach wird der Stützwagen durch Absenken der Lastaufnahmemittel des Hochhubwagens ebenfalls auf die Absetzebene gesetzt und die Kombination in die gewünschte Position geschoben. Dies wird erreicht allein durch eine Kupplungsmöglichkeit, durch die die vorderen Enden der Lastaufnahmemittel des Hochhubwagens mit dem vertikalen Säulengestell des Stützwagens zumindest zum Anheben kraftschlüssig miteinander verbunden werden können, wobei die Schwerkraft wesentliche Kraft ist. Soweit der Hochhubwagen selbstfahrend ist, ist es zweckmässig, dieses Selbstfahren zur Bewegung der Kombination auszunutzen. Dies gilt sowohl beim Verbringen der Kombination zum Ort des Anhebens als auch nach Absetzen der Kombination auf die Absetzebene, da der Hochhubwagen - sofern er selbstfahrend ist - mit seinen Antriebsrädern auf die Absetzebene aufgesetzt wird. Es versteht sich von selbst, dass die Arbeitsweise auch in Umkehrung ablaufen kann, um die Kombination von der Absetzebene auf die Flurebene zu überführen.

Die besonderen Vorteile der Hub-Stützwagenkombination zeigen sich im Güterverkehr: Während an den Ladestellen im Regelfall alle Geräte vorhanden sind, sind an den Entladestellen zwar oft Niederhubwagen verfügbar, jedoch ist in den seltensten Fällen eine flurgleiche Entladung von der Ladefläche des Lkw auf den Flur der Entladestelle möglich.

Anhand der Figuren 1 bis 26b wird das Wesen der Erfindung beispielhaft beschrieben. Dabei zeigen
Figuren 1 bis 7: den Ablauf der Arbeitsweise;
Figur 8: Frontansicht des Hubwagens;
Figur 9: Seitenansicht des Hubwagens;
Figur 9a: eine Einzelheit Fahrpratze des Hubwagens;
Figur 10: Frontansicht des Stützwagens;
Figur 11: Seitenansicht des Stützwagens;
Figur 12: Einzelheit Säulengestell Stützwagen mit lenkbaren Rädern;
Figur 13: Einzelheit Säulengestell Stützwagen mit mittlerem Lenkrollensatz;
Figur 14: Einzelheit Einsteckschuh mit Feststellschraube;
Figur 15: Einzelheit Einsteckschuh mit Visiernase und Arretierauslösung;
Figur 16: Einzelheit Hülse am Säulengestell;
Figur 17: Einzelheit Hülse am Säulengestell Vertikalschnitt;
Figur 18: Einzelheit Hülse am Säulengestell Horizontalschnitt;
Figur 19: Einzelheit Rollenlagerung der belasteten Längsstrebe in Säulengestell-Hülse, teilweise geschnitten;
Figur 20: Rollenlagerung der entlasteten Längsstrebe in Säulengestell-Hülse, teilweise geschnitten;
Figur 20a: Rollenende der Längsstrebe mit rückwärts abgekröpften Rädern;
Figur 21: Querschnitt durch Hülse mit rollengelagerter Längsstrebe belastet;
Figur 22-24: LKW-Entladung mittels Hubwagen, Lastübergabe auf Stützwagen, Bodentransport mit Stützwagen;
Figur 25: Einzelheit Längsstreben des Stützwagens mit seitlichen Flanschen;
Figur 26a: Stützwagen mit angehobenem Hubwagen auf Einfahrschiene;
Figur 26b: Vertikalschienen zur Höhenverstellung der Rollenlagerung

Der in den Figuren 1 bis 7 dargestellte Ablauf der Arbeitsweise ist folgender: Der Hubwagen 10 soll vom Flur 9 auf die Ladefläche 3 des Lastkraftwagens 1 gehoben werden, wobei weder der Lastkraftwagen 1 noch dessen Ladefläche besondere Vorrichtungen zur Aufnahme des Hubwagens 10 besitzen. Zum Überführen des Hubwagens 10 in den Laderaum 2 des Lastkraftwagens 1 ist die Ladeklappe 5 geöffnet. Der Hubwagen 10 mit der zumindestdie Hub- und Senkbewegung bewirkenden Kraftversorgung 11 undderZugdeichsei 12 hat ein Fahrgestell, das aus der lenkbaren Rolle 13 sowie den an den Enden der Stützpratzen 14 vorgesehenen Rollen 14.1 besteht. Mit Hilfe der Zugdeichsel 12 kann der Hubwagen 10 von Hand bewegt werden. Ein motorischer Antrieb der lenkbaren Rolle/ des lenkbaren Rades 13 ist möglich. Im Vertikalrahmen 15 ist das Lastaufnahmemittel 16 vertikal bewegbar geführt. Zum Anheben dient der Stützwagen 20, der aus Vertikalsäulen 21, die mittels Querstreben zu einem Säulengestell zusammengefasst sind, und Längsstreben 25 gebildet wird, wobei unterhalb des Säulengestells lenkbare Rollen oder Räder 26 vorgesehen sind und die Enden der Längsstreben 25 Fahrrollen 25.1 aufweisen. Die Längsstreben 25 sind in am unteren Ende der Vertikalstreben 21 vorgesehenen Schiebehülsen 21.1 gelagert. Am oberen Ende der Vertikalstreben 21 sind Einsteckschuhe 30 vorgesehen. Zum Anheben wird der Stützwagen 20 so in Position gebracht, dass die aus den Stütz- bzw. Fahrpratzen 14 bzw. den Längsstreben 25 gebildeten Fahrwerke von Hubwagen 10 und Stützwagen 20 ineinandergefahren werden, wobei die Lastaufnahmemittel 16 in die Höhe der Einsteckhülsen 30 gebracht sind. Beim Ineinanderfahren werden die freien Enden der Lastaufnahmemittel 16 in die Einsteckschuhe 30 eingeführt. Nach dem Einführen werden die Lastaufnahmemittel 16 des Hubwagens 10 abgesenkt, wodurch sich der Hubwagen, gestützt auf den Stützwagen, vom Flur abhebt. In richtiger Höhe wird der Hubwagen nunmehr in den Laderaum 2 des Lastkraftwagens geschoben und durch Anheben der Stützmittel auf die Ebene der Ladefläche 3 abgesenkt, wobei die Ladefläche 3 nunmehr die Last übernimmt. Der nunmehr entlastete Stützwagen 20 wird durch weiteres Anheben der Lastaufnahmemittel 16 vollkommen entlastet und frei von der Flurebene 9. Die Längsstreben 25 werden nunmehr in den Hülsen 21 verschoben, bis sie die strichliert angedeutete Lage erreicht haben. Nunmehr sind die Rollen 25.1 in einer Position, dass sie ohne weiteres an der Ladeklappe 5 vorbeigeführt werden können; der Stützwagen 20 kann bis über die Höhe der Ladeebene 3 des Lastkraftwagens 1 angehoben werden. Nunmehr werden die Längsstreben 25 wieder in Position gebracht und wird die Hubwagen/Stützwagenkombination noch so weit in das Innere des Lastkraftwagens 1 geschoben, bis die Ladeklappe geschlossen werden kann. Es versteht sich von selbst, dass der gleiche Bewegungsablauf auch möglich ist bei hochgeschwenkten Längsstreben 25.

Die Figuren 8 und 9 zeigen den Hubwagen 10 im Detail. Auf den Stütz- bzw. Fahrpratzen 14, die an ihren freien Enden mit Fahrrollen 14.1 versehen sind, ruht das vertikale Säulengestell 15, an dem die Zentralversorgungseinheit 11 mit Energievorrat und Mitteln zur Erzeugung hydraulischen Druckes versehen ist und deren Steuerung über die abnehmbare Steuereinheit 19, die über ein Spiralkabel 19.1 mit der Zentraleinheit verbunden ist, gesteuert wird. Eine herabklappbare Zugdeichsel 12 ermöglicht das Rangieren des Hubwagens 10 von Hand. Im vertikalen Säulengestell ist ein doppelt wirkender hydraulischer Zylinder 17 vorgesehen, der über Ketten 18 auf ein Lastaufnahmeschild 16.1 für die Lastaufnahmemittel 16 des Hubwagens wirkt. Ein Endschalter 17.1 begrenzt die Aufwärtsbewegung der Lastaufnahmemittel. In einer oder in beiden Fahrpratzen 14 sind Feststellvorrichtungen 14.2 vorgesehen, die im Ausführungsbeispiel aus einem um eine quer zur Pratzenrichtung liegende Achse schwenkbaren Feststellhebel bestehen, die um ein gewisses Mass länger als der Abstand Achse/Flurebene 9 bzw. Absetzebene 3 sind und in Feststellung in einem Winkel zur Ebene stehen, wobei die aufsitzende Stirnfläche entsprechend diesem Winkel abgeschrägt ist und voll aufliegt. Der ausgelöste Feststellhebel sperrt so jede Bewegung in einer auf die Winkelspitze gerichteten Richtung, wobei der Winkel zwischen den Feststellhebel und der Ebene erfahrungsgemäss zwischen 50° und 70° liegt und von der Materialpaarung Aufsetzfuss, Boden abhängt. In Ruhestellung ist der Feststellhebel angehoben und in einer Klemmvorrichtung gehalten, aus der er bei Benutzung mit dem Auslösefinger 32 (Fig. 15) gelöst wird und in Sperrstellung fällt. In der Figur 9a ist eine Einzelheit dargestellt, wobei in den Fahrpratzen 14 zusätzliche Stützrollen 14.3 vorgesehen sind. Diese Stützrollen 14.3 weisen einen geringeren Durchmesser auf, als die Fahrrollen 14.1; dadurch haben sie einen Bodenabstand: Bei normalem Fahrbetrieb besteht keine Bodenberührung. Wird jedoch der Hubwagen verladen, kann er bereits abgesetzt werden, wenn diese Stützrollen 14.3 die hintere Kante der Ladefläche 3 (Fig. 4) überschritten haben. Dadurch wird zusätzlich Raum gewonnen, und der Stützwagen kann in einfacher Weise an der Ladeklappe vorbei gehoben werden. Zusätzlich ist die Feststellvorrichtung 14.2 so angeordnet, dass sie auf diese Stützrollen wirkt. Bei dieser Anordnung der Feststellvorrichtung wird der Hubwagen in der vorläufigen Stellung auf der Ladefläche gegen Bewegung in beide Richtungen blokkiert. Selbstverständlich ist es hinreichend, dass die Feststellvorrichtung 14.2 mit einem Feststellpendel ausgestattet ist, das die Bewegung in Richtung der hinteren Ladeklappenkante verhindert. Der vorläufig auf die Stützrollen 14.3 abgestellte Hubwagen wird nach Anheben des Stützwagens in seine endgültige Position gerollt.

Die Figuren 10 und 11 zeigen den Stützwagen 20, dessen Säulengestell aus den Vertikalsäulen 21 gebildet ist, die nahe dem unteren Ende eine erste Querstrebe 22 und nahe dem oberen Ende eine zweite Querstrebe 23 aufweisen. Eine mittlere Querstrebe 24 kann vorgesehen sein. Am unteren Ende der Vertikalstreben 21 sind Hülsen 21.1 vorgesehen, in denen die Längsstreben 25 bewegbar gelagert sind. Unterhalb des aus den Vertikalstreben 21 gebildeten Säulengestells sind Fahrrollen 26 vorgesehen, die als Einzelrollen oder als Rollensätze bzw. auch als Räder ausgebildet sein können.

An den freien Enden der Längsträger 25 befinden sich Fahrrollen 25.1. Eine Deichsel 27, die hochklappbar und in hochgeklapptem Zustand in einer Klemmaufnahme 28 arretierbar ist, gestattet ein Verschieben von Hand, wobei zweckmässigerweise das Deichselende als Handgriff 27.1 ausgebildet ist.

Die unter dem Säulengestell vorhandenen Fahrrollen bzw. Fahrräder sowie ihre Lenkbarkeit sind in den Figuren 12 und 13 dargestellt. Die - übertrieben schräg liegenden - Vertikalstreben 21 besitzen an ihren unteren Enden die Hülsen 21.1, die die - hier nicht näher dargestellten - Längsstreben aufnehmen. Die untere erste Querstrebe 22 ist mit Fahrrollen 26 versehen, die einzeln angeordnet über das Lenkgestänge 26.1, 26.2 von einem Lenksattel 27.2 über die Zug- und Lenkdeichsel 27 gelenkt werden können. Eine andere Ausführungsform ist gegeben durch eine Doppelrolle 26, die selbst lenkbar ist. Es versteht sich von selbst, dass die lenkbare Doppelrolle 26 auch als Nachlaufrolle ausgebildet sein kann. Bei der mittigen Anordnung der Laufrollen kann besonders beim schnellen Durchfahren relativ enger Kurven ein fliehkraftbedingtes Neigen des Säulengestells zur Seite auftreten. Stützrollen 29, die bei Normallage keine Bodenberührung haben, begrenzen diese Neigung.

Die Figuren 14 und 15 zeigen die Ausbildung des Einsteckschuhs 30 am oberen Ende der Vertikalsäulen 21. Da die freien Enden der Lastaufnahmemittel 16 mit Spiel in den Einsteckschuh 30 eingeführt werden, ist es zweckmässig, mit Hilfe einer Klemmvorrichtung, beispielsweise einer Klemmschraube 31, die Lastaufnahmemittel im Steckschuh festzulegen. Zum leichten Einführen ist es vorteilhaft, den Obergurt des Einsteckschuhs 30 zu verlängern, wodurch sich eine Nase 31.1 ergibt, die der Hubwagenfahrer bei angehobenem Lastaufnahmemittel des Hubwagens leicht avisieren kann und die der leichten Einführung der Lastaufnahmemittel dient. Ein Auslösefinger 32, der mit einer Feststellvorrichtung 14.2 im Bereich der Rollen 14.1 der Stütz- bzw. Fahrpratzen 14 des Hubwagens 10 (alles Figur 9) zusammenwirkt, löst bei Anheben des Hubwagens in höchste Position diese Feststellvorrichtung aus, so dass der Hubwagen, der in angehobener Position in den Laderaum 2 des Lastkraftwagens 1 geschoben und auf dessen Ladeebene 3 abgesetzt wird (alles Figuren 1 bis 7), mit ausgelöster Feststellvorrichtung aufgesetzt wird. Die Feststellvorrichtung ist dabei zweckmässigerweise so gestaltet, dass sie lediglich in Fahrtrichtung blockiert und so das Verschieben des Hubwagens nach Anheben und Absetzen des Stützwagens auf der Ladeebene gegen die Fahrtrichtung des Hubwagens nicht behindert.

Die Figuren 16 bis 21 zeigen die Ausbildung der Schiebehülse 21.1 am unteren Ende der Vertikalstreben 21 und das Zusammenwirken mit der verschiebbar in der Hülse 21.1 geführten Längsstrebe 25. Um ein unbeabsichtigtes Durchschieben der Längsstrebe 25 zu vermeiden, ist ihr der Hülse 21.1 zugeordnetes Ende mit einer Endplatte 25.2 versehen, die dieses Durchschieben verhindert. Um weiter ein unbeabsichtigtes Einschieben der Längsstrebe 25 zu verhindern, ist im Bereich des Obergurtes der Längsstrebe 25 ein Sperrnocken 33 vorgesehen, der von der Endplatte 25 einen Abstand hat, der der Länge der Hülse entspricht. Zweckmässigerweise wird dieser Sperrnocken 33 so ausgebildet, dass er in das Innere der Hülse übergreift und eine Auflage bildet, die eine Gegenauflage zur Auflage 34 am diagonal gegenüberliegenden Ende der Längsstrebe darstellt. Bei Belastung liegen beide an der Hülsenwandung an; wird die Längsstrebe 25 entlastet, «kippt» die Längsstrebe in der Hülse, so dass der Sperrnocken 33 durch die Hülse geschoben werden kann. Eine andere Sperrmöglichkeit zeigen die Figuren 17 und 18; hier ist eine Sperrklinke 36 vorgesehen, die durch eine Rückholfeder 36.1 zurückgeholt wird. Die Sperrklinke selbst greift durch einen Durchbruch in der Seitenwand der Hülse 21.1 und wirkt mit einer Ausnehmung 25.7 in der seitlichen Wand der Längsstrebe 25 zusammen. Ein Handgriff 25.3 an der Endplatte 25.2 der Längsstrebe erlaubt es, die entlastete Längsstrebe einfach zu verschieben. Dabei stützt sich die Längsstrebe im belasteten Zustand gegen die Widerlager 34 ab, die hier - die Längsstrebe 25 braucht bei dieser Sperre nicht zu kippen - auch mit der Hülse verschweisst sein können. Hülsenfeste Rundbolzen 35 erleichtern das Verschieben der entlasteten Längsstrebe 25, wobei ein Mitdrehen dieser Rundbolzen 35 vorteilhaft ist. Eine andere Ausführungsform zeigen die Figuren 19 bis 21. Hier ist die Längsstrebe als Doppel-T-Profil ausgebildet, wobei das Mittelprofil mindestens im Bereich der Oberseite von Flanschen 25.4 überragt wird. Bei dieser Ausführungsform ist zum Sperren der Längsbewegung die Endplatte 25.1 und der Sperrnocken 33 vorgesehen, während sich in der Hülse die Widerlager 34 befinden, gegen die sich die belastete Längsstrebe 25 (Bild 19) abstützt. Bei entlasteter Längsstrebe (Figur 20) legen sich die unteren Ränder der oberen überstehenden Flanschen 25.4 gegen beidseits im Innern der Hülse vorgesehene Rollen 21.3, über die sie mittels des Handgriffs 25.3 abrollend gezogen werden können.

Die Figur 20a zeigt die gleiche Situation, jedoch mit nach rückwärts verlagerter Rolle 25.1. An einer Endplatte 25.5 der Längsstrebe 25 ist ein nach rückwärts geneigter Ausleger 25.6 angebracht, der die Rolle 25.1 trägt.

Die Figur 22 zeigt die Situation, wo ein Hubwagen 10 mit seinem Lastaufnahmemittel eine auf einer Palette 8.1 vorhandene Last 8 von der Ladeebene 3 des Lastkraftwagens 1 aufgenommen hat und dem Laderaum 2 des Lastkraftwagens entnimmt; dabei entsprechen die übrigen Bezugszeichen denen der Figuren 1 bis 9. Die aufgenommene Last 8 wird abgesenkt und entsprechend Figur 23 auf den Stützwagen 20 überführt. Dabei ist wesentlich, dass Lastaufnahmemittel 16 des Hubwagens 10 bis unter die Höhe der Oberkante der Längsstreben 25 die Stützwagen abgesenkt werden, wodurch die Längsstreben 25 die Last 8 auf der Palette 8.1 übernehmen. Der Stützwagen 20 kann nun wie ein übliches Horizontal-Flurförderzeug für den Flächentransport eingesetzt werden, wobei der Transport im Regelfall wegen konstruktiver Einzelheiten, wie grössere Rad- bzw. Rollendurchmesser, da ein Unterfahren von Paletten entfällt, Wegfall der erheblichen Massen von Vertikalrahmen und Antrieb, leichter ist als mit Hochhubwagen. Es ist eine Selbstverständlichkeit, dass die Umkehrung, nämlich der Flächentransport mit dem Stützwagen zum Lastkraftwagen, Übernahme der Palette mit Last durch den Hubwagen und Verlagern der Last auf den Lastkraftwagen in umgekehrter Reihenfolge durchzuführen ist. Um die Palette 8.1 positioniert auf den Längsstreben 25 des Stützwagens 10 absetzen zu können, sind entsprechend Figur 25 - ein Schnitt X-X, Figur 24- hochstehende Flansche 37 an den Aussenseiten der Längsstreben 25 vorgesehen, die auswärts nach oben öffnen. Wird eine Last gegenüber der genauen Positionierung versetzt abgesetzt, wird die Palette 8.1 von diesen Flanschen 37 in die richtige Position geführt und dort für den Transport fixiert.

Schliesslich zeigen die Figuren 26a und b die Ver- bzw. Entladung einer Kombination eines Hubwagens 10 und eines Stützwagens 20 mit Hilfe einer Einlaufschiene 29. Der durch Absenken seiner Lastaufnahmemittel 16, die in der Hülse 30 des Stützwagens 20 abgestützt sind, angehobene Hubwagen 10 wird über das Niveau der Ladeplattform 3 des Lkw 1 hinaus angehoben. Über die Rollenlagerung 28 zwischen den Vertikalstreben 21 des Stützwagens 20 wird die als Einfahrhilfe benutzte Einfahrschiene 29 so eingeschoben, dass sie sich mit einem Ende auf der Rollenlagerung 28 und mit dem anderen Ende auf der Ladefläche 3 des Lkw 1 abstützt. Es erfolgt Anheben der Lastaufnahmemittel 16 des Hubwagens 10 - die Steuerung erfolgt über den Antrieb 11 mit Hilfe einer - nicht näher dargestellten - abgenommenen und über Kabel mit der Steuereinheit 11 verbundenen Steuereinheit-bis die Antriebs- und Lenkrolle 13 des Hubwagens 10 sich auf der Einfahrschiene 29 abstützt. Nunmehr kann der Antrieb der Rolle 13 in Betrieb genommen werden, die über den Kraftschluss mit der Einfahrschiene 29 hinreichende Kraft ausüben kann, um den Hubwagen 10 auf die Lkw-Plattform 3 zu verfahren und dabei gleichzeitig den Stützwagen 20 mitzunehmen, wobei die Einfahrschiene 29 über die Rollenlagerung 28 abrollend gegenüber dem Lkw 1 in Ruhe verbleibt. Die vom Hubwagen 10 auf die Einfahrschiene ausgeübte Kraft wird dabei ausschliesslich von der/ den Fahrrolle/-en 13 übertragen. Die Stützrollen der Längspratzen 14 haben keine Berührung mit der Einfahrschiene 29. Die ausgeübte Kraft wird zum grössten Teil von dem Lkw und dessen Federung aufgenommen. Daher kann der Stützwagen 20 beim Einfahren des Hubwagens 10 mit eigenem Antrieb der Bewegung folgen und gelangt selbst in die Position, in der er, wie oben ausführlich beschrieben, angehoben werden kann.

## Patentansprüche

1. Flurförderzeug mit einem Hubwagen (10) und einem verfahrbaren, mit dem Hubwagen (10) zusammenwirkenden Stützmittel, wobei der Hubwagen (10) Fahrpratzen (14) aufweist und mit einem im wesentlichen vertikalen Hubmast versehen ist, in dem mittels eines Antriebs auf- und abbewegbare Lastaufnahmemittel (16) angeordnet sind, die sich in Richtung der Fahrpratze (14) erstrekken, dadurch gekennzeichnet, dass als Antrieb für die Lastaufnahmemittel ein reversierbarer Antrieb, z.B. als Hydraulikzylinder (17), oder zwei getrennte, gegenläufige Antriebe vorgesehen sind und dass die Stützmittel als vom Hubwagen (10) trennbarer, als Transportgerät ausgebildeter Stützwagen (20) mit einem gabelförmigen Untergestell und einem rechtwinklig dazu aufgerichteten Säulengestell ausgebildet sind, wobei das Untergestell Längsstreben (25) aufweist, deren eine Enden in einer ersten Querstrebe (22) als Verbindungsglied längsverschieblich gelagert sind und deren andere Enden mit Rädern oder Rollen (25.1) versehen sind, während das Säulengestell mit einer oder mehreren Vertikalstreben (21) versehen ist, deren untere Enden mit den Längsstreben (25) des Untergestells in Verbindung stehen und deren obere Enden Mittel zum Einführen des Lastaufnahmemittels (16) des Hubwagens (10) aufweisen und mehrere Vertikalstreben (21) mindestens durch eine zweite Querstrebe (23) an oder nahe ihren oberen Enden miteinander verbunden sind.

2. Flurförderzeug nach Anspruch 1, dadurch gekennzeichnet, dass die lichte Weite der von den Längsstreben (25) gebildeten Gabel des Untergestells mindestens gleich der äusseren Breite des Lastaufnahmemittels (16) des Hubwagens (10) ist.

3. Flurförderzeug nach Anspruch 1 oder 2, dadurch gekennzeichnet, dass die Höhe der Vertikalstreben (21) des Stützwagens (20) im wesentlichen gleich der Hubhöhe des im Hubmast (15) des Hubwagens (10) geführten Lastaufnahmemittels (16) ist.

4. Flurförderzeug nach einem der Ansprüche 1 bis 3, dadurch gekennzeichnet, dass am Säulengestell des Stützwagens (20), und zwar im Bereich der unteren Enden der Vertikalstreben (21) bzw. der ersten unteren Querstrebe (22) Hülsen (21.1) vorgesehen sind, in denen die Längsstreben (25) des Untergestells des Stützwagens (20) verschiebbar gehalten sind, wobei die Querschnittsform und die Querschnittsfläche jeder dieser Hülsen (21.1) der äusseren Form der Längsstreben (25) entspricht und diese mit einem eine Verklemmung ermöglichenden Spiel aufnimmt und wobei die den Hülsen (21.1) zugeordneten Enden der Längsstreben (25) einen Endanschlag aufweisen.

5. Flurförderzeug nach Anspruch 4, dadurch gekennzeichnet, dass die Hülsen (21.1) zur verschiebbaren Aufnahme der Längsstreben (25) des Untergestells des Stützwagens (20) mit einer die Verschiebbarkeit der Längsstreben (25) blockierenden Sperre versehen sind, wobei die Sperre so gewählt ist, dass die beim Anheben des Stützwagens (20) entlasteten Längsstreben (25) in Folge ihres Spiels in den Hülsen (21.1) kippen und die Sperre entsperrt unter dem Hülsenrand liegt.

6. Flurförderzeug nach Anspruch 5, dadurch gekennzeichnet, dass die die Verschiebbarkeit der Längsstreben (25) blockierenden Sperren als federnde Sperrnasen (36) ausgebildet sind, die mit Ausnehmungen (25.4) in den Längsstreben (25) zusammenwirken und aus denen sie mittels hand- oder fussbetätigter Hebel aushebbar sind.

7. Flurförderzeug nach Anspruch 4, dadurch gekennzeichnet, dass innerhalb jener Hülse (21.1) nahe der inneren Wand ihres Obergurtes eine Rolle (21.3) vorgesehen ist, die in dem Bereich der Hülse (21.1) positioniert ist, in dem die Längsstrebe (25) bei Belastung zum Untergurt hin verschwenkt ist, und wobei das Profil der Längsstrebe (25) T-förmig mit mindestens auf der Oberseite überstehenden Flanschen (25.4) ausgebildet ist.

8. Flurförderzeug nach einem der Ansprüche 1 bis 7, dadurch gekennzeichnet, dass die Längsstreben (25) des Untergestells des Stützwagens (20) um eine horizontale Achse schwenkbar ausgebildet sind.

9. Flurförderzeug nach einem der Ansprüche 4 bis 8, dadurch gekennzeichnet, dass die Räder oder Rollen (25.1) an den Enden der Längsstreben (25) des Stützwagens (20) mit nach rückwärts abgekröpften Auslegern (25.2) befestigt sind.

10. Flurförderzeug nach einem der Ansprüche 1 bis 9, dadurch gekennzeichnet, dass die Mittel zum Einführen des Lastaufnahmemittels (16) des Hubwagens (10) am Stützwagen (20) als Einsteckschuh (30) ausgebildet sind, dessen Querschnittsform der äusseren Form des Lastaufnahmemittels (16) entspricht, wobei der Einsteckschuh (30) das vordere Ende des Lastaufnahmemittels (16) nahezu formschlüssig aufnimmt.

11. Flurförderzeug nach Anspruch 10, dadurch gekennzeichnet, dass der Obergurt des Einsteckschuhs (30) zur Einführseite hin eine Visiernase (30.1) aufweist.

12. Flurförderzeug nach Anspruch 10 oder 11, dadurch gekennzeichnet, dass der Einsteckschuh (30) mit einer schraubbaren Klemmvorrichtung (31) zum Festsetzen des in den Einsteckschuh (30) am Säulengestell des Stützwagens (20) eingeführten vorderen Endes des Lastaufnahmemittels (16) des Hubwagens (10) versehen ist.

13. Flurförderzeug nach einem der Ansprüche 10 bis 12, dadurch gekennzeichnet, dass der Einsteckschuh (30) am Säulengestell des Stützwagens (20) in Einführrichtung symmetrisch ausgebildet und das Lastaufnahmemittel (16) des Hubwagens (10) von beiden Seiten her in den symmetrischen Einsteckschuh einführbar ist.

14. Flurförderzeug nach einem der vorstehenden Ansprüche 1 bis 13, dadurch gekennzeichnet, dass die Mittel zum Einführen des Lastaufnahmemittels (16) des Hubwagens (10) am Stützwagen (20) einen Auslösefinger (32) aufweisen und dass die Längspratzen (14) des Hubwagens (10) mit einer Feststellvorrichtung (14.2) versehen sind, die beim Anheben durch Zusammenwirken mit dem Auslösefinger (32) auslösbar ist und die den wieder abgesetzten Hubwagen (10) mindestens in einer Fahrtrichtung, vorzugsweise in Vorwärtsfahrtrichtung, blockiert.

15. Flurförderzeug nach einem der vorstehenden Ansprüche 1 bis 14, dadurch gekennzeichnet, dass das Rad/die Räder bzw. die Rolle/die Rollen (26) im Bereich der Gabelbasis an der ersten unteren Querstrebe (22) des Säulengestells des Stützwagens (10) lenkbar ausgebildet sind.

16. Flurförderzeug nach Anspruch 15, dadurch gekennzeichnet, dass das lenkbare Rad/die lenkbaren Räder bzw. die lenkbare Rolle/die lenkbaren Rollen (26) an der ersten unteren Querstrebe (22) des Säulengestells des Stützwagens (20) als Einfach- bzw. als Doppelsatz mittig angeordnet und mittels Nachlaufauslegern mittig an die erste untere Querstrebe (22) angelenkt sind.

17. Flurförderzeug nach Anspruch 16, dadurch gekennzeichnet, dass die lenkbaren Räder bzw. Rollen (26) als Einzelrollen mit Nachlaufausleger an der ersten unteren Querstrebe (22) symmetrisch zur Mitte im Abstand voneinander getrennt angelenkt sind.

18. Flurförderzeug nach einem der Ansprüche 15 bis 17, dadurch gekennzeichnet, dass an den Mittelzapfen des Lenkrades bzw. des lenkbaren Rad- oder Rollensatzes (26) oder an die untere Querstrebe (22) des Stützwagens (20) eine hochschwenkbare Lenkstange (27) angelenkt ist und dass an einer weiteren dritten Querstrebe (24) des Säulengestells des Stützwagens (20) ein Widerlager (28) zur klemmenden Aufnahme der hochgeschwenkten Lenkstange (27) vorgesehen ist.

19. Flurförderzeug nach einem der vorstehenden Ansprüche 1 bis 18, dadurch gekennzeichnet, dass das Lastaufnahmemittel (16) des Hubwagens (10) um ein gewisses Mass über die unterhalb des Lastaufnahmemittels (16) angeordneten Fahrpratzen (14) hinausragt, wobei dieses Mass mindestens dem Durchmesser der Rollen bzw. Räder (26) an der Gabelbasis des Stützwagens (20) zuzüglich der Profilbreite der Vertikalstreben (21) des Säulengestells des Stützwagens (20) entspricht.

20. Flurförderzeug nach einem der vorstehenden Ansprüche 1 bis 19, dadurch gekennzeichnet, dass die Höhe der Oberkante der Längsstreben (25) des Untergestells des Stützwagens (20) höchstens gleich der Hubhöhe ansich bekannter Niederhubwagen ist.

21. Flurförderzeug nach Anspruch 19 oder 20, dadurch gekennzeichnet, dass an den Fahrpratzen (14) des Hubwagens (10) zusätzlich zu den endständigen Rollen (14.1) und im Abstand davon Stützrollen (14.3) vorgesehen sind, die bei auf dem Boden aufstehenden endständigen Rollen (14.1) eine geringfügige Bodenfreiheit aufweisen.

22. Flurförderzeug nach Anspruch 21, dadurch gekennzeichnet, dass die zusätzlichen Stützrollen (14.3) mit Feststellvorrichtungen versehen sind.

23. Flurförderzeug nach einem der Ansprüche 1 bis 22, dadurch gekennzeichnet, dass das Lastaufnahmemittel (16) des Hubwagens (10) aus mindestens einem nach vorn gerichteten und teleskopartig nach vorn verlängerbaren Profil gebildet ist.

24. Flurförderzeug nach einem der vorstehenden Ansprüche 1 bis 23, dadurch gekennzeichnet, dass die Profile der Längsstreben (25) des Untergestells des Stützwagens (20) seitlich hochstehende Flanschen aufweisen.

25. Flurförderzeug nach Anspruch 24, dadurch gekennzeichnet, dass die Endflächen der hochstehenden Flanschen mit dem Obergurt der Hülsen (21.1) des Säulengestells des Stützwagens (20) im Sinne von Sperrnocken (33) zusammenwirken, wobei die Höhe der hochstehenden Flanschen und der Längsstreben (25) höchstens gleich der inneren lichten Höhe der Hülsen (21.1) ist.

26. Flurförderzeug nach Anspruch 24 oder 25, dadurch gekennzeichnet, dass die hochstehenden Flanschen nach aussen öffnend im Winkel angestellt sind.

27. Flurförderzeug nach einem der vorstehenden Ansprüche 1 bis 26, dadurch gekennzeichnet, dass die Längsstreben (25) des Untergestells des Stützwagens (20) mit einer Höhenverstellung versehen sind.

28. Flurförderzeug nach Anspruch 27, dadurch gekennzeichnet, dass die Höhenverstellung hydraulisch antreibbar ist.

29. Flurförderzeug nach einem der vorstehenden Ansprüche 1 bis 28, dadurch gekennzeichnet, dass das Lenkrad bzw. der Lenkradsatz (26) im Bereich der ersten unteren Querstrebe (22) des Stützwagens (20) mit einem Antrieb versehen ist.

30. Flurförderzeug nach einem der vorstehenden Ansprüche 1 bis 29, dadurch gekennzeichnet, dass an den Längsstreben (25) des Untergestells unterhalb des aus den Vertikalstreben (21) gebildeten Säulengestells zwei zusätzliche Stützräder (29) vorgesehen sind, deren Achsabstand über Flur geringfügig grösser ist als der Radradius.

31. Flurförderzeug nach einem der vorstehenden Ansprüche 1 bis 30, dadurch gekennzeichnet, dass die Einsteckschuhe (30) am oberen Ende der Vertikalstreben (21) des Säulengestells des Stützwagens (20) um eine waagerechte Achse hochschwenkbar ausgebildet und in hochgeschwenkter Position festlegbar sind.

32. Flurförderzeug nach einem der vorstehenden Ansprüche 1 bis 31, dadurch gekennzeichnet, dass die Hub-, Absenk- und gegebenenfalls Fahrantriebe (11) sowie vorhandene Feststellvorrichtungen (14.2) des Hubwagens (10) elektrisch steuerbar ausgebildet sind, wobei das elektrische Befehlsorgan (19) von seinem Platz am Hubwagen (10) abnehmbar und der Hubwagen (10) von diesem über ein Spiralkabel (19.1) oder dergleichen fernsteuerbar ist.

33. Flurförderzeug nach einem der vorstehenden Ansprüche 1 bis 32, dadurch gekennzeichnet, dass der Stützwagen (10) mit einer zwischen den beiden Vertikalstreben (21) angeordneten Rollenlagerung (28.1) versehen ist, wobei die Rollenlagerung (28.1) höhenverstellbar ist, und dass eine Einfahrschiene (28) vorgesehen ist, die mit einem Ende auf die Rollenlagerung (28.1) auflegbar und mit ihrem anderen Ende gegen die Ladefläche (3) des LKW (1) abstützbar ist.

34. Flurförderzeug nach Anspruch 33, dadurch gekennzeichnet, dass an den Vertikalstreben (21) des Stützwagens (20) Vertikalschienen (28.2), versehen mit mehreren, mit Abstand untereinander angeordneten Ausnehmungen (28.3), parallel zueinander angeordnet sind, wobei die Ausnehmungen (28.3) der gegenüber angeordneten Vertikalschienen (28.2) paarweise in gleicher Höhe liegen und eines dieser Paare die Achsstummel oder Zapfen der Rollenlagerung (28.1) aufnimmt.

35. Flurförderzeug nach einem der Ansprüche 1 bis 34, dadurch gekennzeichnet, dass der Stützwagen (20) ganz oder vorwiegend aus Leichtmetall-Legierungen besteht.

36. Verfahren zum Verladen eines Flurförderzeugs, bestehend aus einem Hubwagen (10) und Mitteln zum Stützen des Hubwagens (10), wobei der Hubwagen (10) mittels eines reversierbaren Antriebs (11) oder zweier gegenläufiger Antriebe anhebbare und absenkbare Lastaufnahmemittel (16) aufweist und der Hubwagen (10) unabhängig von den Mitteln zum Stützen verfahrbar und nutzbar ist und mit diesen - als Kombination zusammenwirkend - ein wechselseitiges Anheben auf eine Absetzebene (3), die höher liegt als die Ebene (9) des Flures und die zumindest in ihrem Endbereich unterfahrbar ist, ermöglicht, insbesondere eines Flurförderzeugs nach einem der vorstehenden Ansprüche 1 bis 35, gekennzeichnet durch folgende Verfahrensschritte:
- Anheben des Lastaufnahmemittels (16) des Hubwagens (10) und Koppeln des angehobenen Lastaufnahmemittels (16) mit den als mit dem Hubwagen (10) koppelbarer Stützwagen (20) ausgebildeten Mitteln zum Stützen des Hubwagens;
- Absenken des mit dem Stützwagen (20) gekoppelten Lastaufnahmemittels (16) des Hubwagens (10), der gleichzeitig über die Absetzebene (3) hinaus angehoben wird;
- Verfahren des Stützwagens (20) mit angehobenem Hubwagen (10) bis in Absetzposition,
- Anheben des abgesenkten, mit dem Stützwagen gekoppelten Lastaufnahmemittels (16) des Hubwagens (10), wobei dieser zunächst auf die Absetzebene (3) abgesenkt und danach der Stützwagen (20) angehoben wird,
- Umsetzen der Längsstreben (25) des Untergestells des Stützwagens (20) und, nach Anheben über die Höhe der Absetzebene (3) hinaus, Zurückversetzen dieser Längsstreben;
- Absetzen des Stützwagens (20) auf der Absetzebene (3) durch Absenken des Lastaufnahmemittels (16) des Hubwagens (10) und
- Verfahren der auf der Absetzebene (3) abgesetzten Kombination aus Hubwagen (10) und Stützwagen (20) in die gewünschte Endposition und Blockieren mindestens des Hubwagens (10) gegen ein- weiteres Verfahren.

## Claims

1. Industrial trolley with a lift truck (10) and movable support means co-operating with the lift truck (10), the lift truck (10) comprising support arms (14) and being provided with a substantially vertical lifting pole, in which load-receiving means (16) able to be moved up and down by means of a drive are located, which extend in the direction of the support arms (14), characterised in that provided as the drive for the load-receiving means is a reversible drive, for example a hydraulic cylinder (17), or two separate drives operating in opposite directions and that the support means are constructed as a support truck (20) able to be separated from the lift truck (10) and formed as a carrying apparatus, with a fork-like undercarriage and an upright frame erected at right angles thereto, the undercarriage comprising longitudinal struts (25), whereof the one ends are mounted to slide longitudinally in a first transverse strut (22) as the connecting member and whereof the other ends are provided with wheels or rollers (25.1), whereas the upright frame is provided with one or more vertical struts (21), whereof the lower ends are connected to the longitudinal struts (25) of the undercarriage and whereof the upper ends comprise means for introducing the load-receiving means (16) of the lift truck (10) and several vertical struts (21) are connected to each other at or close to their upper ends at least by one second transverse strut (22).

2. Industrial trolley according to Claim 1, characterised in that the inside width of the fork of the undercarriage formed by the longitudinal struts (25) is at least equal to the external width of the load-receiving means (16) of the lift truck (10).

3. Industrial trolley according to Claim 1 or 2, characterised in that the height of the vertical struts (21) of the support truck (20) is substantially equal to the lifting height of the load-receiving means (16) guided in the lifting pole (15) of the lift truck (10).

4. Indudstrial trolley according to one of Claims 1 to 3, characterised in that provided on the upright frame of the support truck (20), specifically in the region of the lower ends of the vertical struts (21) or of the first lower transverse strut (22) are sleeves (21.1), in which the longitudinal struts (25) of the undercarriage of the support truck (20) are held in a slidable manner, the cross-sectional shape and the cross-sectional surface of each of these sleeves (21.1) corresponding to the external shape of the longitudinal struts (25) and receiving the latter with a clearance facilitating locking and the ends of the longitudinal struts (25) associated with the sleeves (21.1) comprising an end stop.

5. Industrial trolley according to Claim 4, characterised in that for receiving the longitudinal struts (25) of the undercarriage of the support truck (20) so that they are able to slide, the sleeves (21.1) are provided with a lock preventing the slidability of the longitudinal struts (25), the lock being selected so that the longitudinal struts (25) relieved of load at the time of lifting of the support truck (20) tilt as a result of their clearance in the sleeves (21.1) and the lock lies unlocked below the edge of the sleeve.

6. Industrial trolley according to Claim 5, characterised in that the locks preventing the slidability of the longitudinal struts (25) are constructed as resilient locking lugs (36), which co-operate with recesses (25.4) in the longitudinal struts (25) and from which they can be lifted by means of hand- or foot-operated levers.

7. Industrial trolley according to Claim 4, characterised in that provided within each sleeve (21.1) close to the inner wall of its top flange is a roller (21.3), which is positioned in the region of the sleeve (21.1) in which the longitudinal strut (25) is tilted towards the lower flange when a load is applied and the profile of the longitudinal strut (25) being constructed in a T-shape with flanges (25.4) projecting at least on the upper side.

8. Industrial trolley according to one of Claims 1 to 7, characterised in that the longitudinal struts (25) of the undercarriage of the support truck (20) are constructed to tilt about a horizontal axis.

9. Industrial trolley according to one of Claims 4 to 8, characterised in that the wheels or rollers (25.1) on the ends of the longitudinal struts (25) of the support truck (20) are attached to backwardly inclined brackets (25.2).

10. Industrial trolley according to one of Claims 1 to 9, characterised in that the means for introducing the load-receiving means (16) of the lifting truck (10) on the support truck (20) are constructed as an insertion shoe (30), the cross-sectional shape of which corresponds to the outer shape of the load-receiving means (16), the insertion shoe (30) receiving the front end of the load-receiving means (16) almost in a form-locking manner.

11. Industrial trolley according to Claim 10, characterised in that the top flange of the insertion shoe (30) has a sighting lug (30.1) towards the introduction side.

12. Industrial trolley according to Claim 10 or 11, characterised in that the insertion shoe (30) is provided with a screwable clamping device (31), for fixing the front end of the load-receiving means (16) of the lift truck (10) introduced into the insertion shoe (30) on the upright frame of the support truck (20).

13. Industrial trolley according to one of Claims 10 to 12, characterised in that the insertion shoe (30) on the upright frame of the support truck (20) is constructed symmetrically in the insertion direction and the load-receiving means (16) of the lifting truck (10) can be introduced from both sides into the symmetrical insertion shoe.

14. Industrial trolley according to one of the preceding Claims 1 to 13, characterised in that the means for introducing the load-receiving means (16) of the lift truck (10) comprise a tripping finger (32) on the support truck (20) and that the longitudinal arms (14) of the lift truck (10) are provided with a locking device (14.2), which can be tripped at the time of lifting by co-operation with the tripping finger (32) and which locks the relow- ered lift truck (10) at least in one direction of travel, preferably in the direction of forwards travel.

15. Industrial trolley according to one of the precedig Claims 1 to 14, characterised in that the wheel/wheels or roller/rollers (26) in the region of the base of the fork on the first lower transverse strut (22) of the upright frame of the support truck (10) are constructed to be steerable.

16. Industrial trolley according to Claim 15, characterised in that the steerable wheel/the steerable wheels or the steerable roller/the steerable rollers (26) on the first lower transverse strut (22) of the upright frame of the support truck (20) are located centrally as a single or as a double set and articulated centrally on the first lower transverse strut (22) by means of follower brackets.

17. Industrial trolley according to Claim 16, characterised in that the steerable wheels or rollers (26) are articulated separately at a distance from each other as individual rollers with follower brackets on the first lower transverse strut (22), symmetrically with respect to the centre.

18. Industrial trolley according to one of Claims 15 to 17, characterised in that a handlebar (27) which can be swung upwards is articulated on the centre journal of the steering wheel or of the set (26) of steerable wheels or rollers or on the lower transverse strut (22) of the support truck (20) and that an abutment (28) is provided on a further, third transverse strut (24) of the upright frame of the support truck (20), for gripping the handlebar (27) which is swung upwards.

19. Industrial trolley according to one of the preceding Claims 1 to 18, characterised in that the load-receiving means (16) of the lift truck (10) project by a certain amount beyond the support arms (14) located below the load-receiving means (16), this amount corresponding at least to the diameter of the rollers or wheels (26) on the base of the fork of the support truck (20) plus the width of the profile of the vertical struts (21) of the upright frame of the support truck (20).

20. Industrial trolley according to one of the preceding Claims 1 to 19, characterised in that the height of the upper edge of the longitudinal struts (25) of the undercarriage of the support truck (20) is at the most equal to the height of lift of the low-lift truck known per se.

21. Industrial trolley according to Claim 19 or 20, characterised in that in addition to the end rollers (14.1), support rollers (14.3) located at a distance therefrom are provided on the support arms (14) of the lift truck (10), which support rollers have a slight clearance from the floor when the end rollers (14.1) are resting on the floor.

22. Industrial trolley according to Claim 21, characterised in that the additional support rollers (14.3) are provided with locking devices.

23. Industrial trolley according to one of Claims 1 to 22, characterised in that the load-receiving means (16) of the lift truck (10) are formed from at least one sectional member directed forwards and able to be extended telescopically forwards.

24. Industrial trolley according to one of the preceding Claims 1 to 23, characterised in that the sections of the longitudinal struts (25) of the undercarriage of the support truck (20) comprise laterally upright flanges.

25. Industrial trolley according to Claim 24, characterised in that the end faces of the upright flanges co-operate with the top flange of the sleeves (21.1) of the upright frame of the support truck (20) in the manner of stop cams (33), the height of the upright flanges and of the longitudinal struts (25) being at the most equal to the inner vertical clearance of the sleeves (21.1).

26. Industrial trolley according to Claim 24 or 25, characterised in that the upright flanges are fitted opening towards the outside at an angle.

27. Industrial trolley according to one of the preceding Claims 1 to 26, characterised in that the longitudinal struts (25) of the undercarriage of the support truck (20) are provided with a vertical adjustment.

28. Industrial trolley according to Claim 27, characterised in that the vertical adjustment can be operated hydraulically.

29. Industrial trolley according to one of the preceding Claims 1 to 28, characterised in that the steering wheel or the set of steering wheels (26) is provided with a drive in the region of the first, lower transverse strut (22) of the support truck (20).

30. Industrial trolley according to one of the preceding Claims 1 to 29, characterised in that two additional support wheels (29) are provided on the longitudinal struts (25) of the undercarriage below the upright frame formed of vertical struts (21), the axle ground clearance of which wheels is slightly greater than the wheel radius.

31. Industrial trolley according to one of the preceding Claims 1 to 30, characterised in that the insertion shoes (30) at the upper end of the vertical struts (21) of the upright frame of the support truck (20) are constructed to swing upwards about a horizontal axis and can be fixed in the swung up-position.

32. Industrial trolley according to one of the preceding Claims 1 to 31, characterised in that the lifting, lowering and possibly travelling drives (11) as well as existing locking devices (14.2) of the lift truck (10) are constructed to be controlled electrically, the electrical control member (19) being able to be removed from its location of the lift truck (10) and the lift truck (10) being remotely controllable thereby by way of a coiled cable (19.1) or the like.

33. Industrial trolley according to one of the preceding Claims 1 to 32, characterised in that the support truck (10) is provided with a roller bearing (28.1) located between the two vertical struts (21), the roller bearing (28.1) being vertically adjustable and that an insertion rail (28) is provided, which can be placed by one end on the roller bearing (28.1) and can be supported by its other end against the loading surface (3) of the lorry (1).

34. Industrial trolley according to Claim 33, characterised in that arranged parallel to each other on the vertical struts (21) of the support truck (20) are vertical rails (28.2), provided with a plurality of recesses (28.3) located at a distance one below the other, the recesses (28.3) of the vertical rails (28.2) located opposite each other lying in pairs at the same height and one of these pairs receiving the axle journal or trunnion of the roller bearing (28.1).

35. Industrial trolley according to one of Claims 1 to 34, characterised in that the support truck (20) consists completely or predominantly of light metal alloys.

36. Method for loading an industrial trolley, consisting of a lift truck (10) and means for supporting the lift truck (10), the lift truck (10) comprising load-receiving means (16) which can be raised and lowered by means of a reversible drive (11) or two drives operating in opposite directions and the lift truck (10) being able to travel and to be used independently of the support means and - co-operating with the latter as a combination - allows mutual lifting to a depositing plane (3), which is higher than the plane (9) of the floor and can be underpassed at least in its end region, in particular of an industrial trolley according to one of the preceding Claims 1 to 35, characterised by the following stages of the method:
- Raising of the load-receiving means (16) of the lift truck (10) and connecting the raised load-receiving means (16) to the means for supporting the lift truck (10) constructed as a support truck (20) able to be connected to the lift truck (10);
- Lowering of the load-receiving means (16) of the lift truck (10) connected to the support truck (20), which at the same time is raised above the depositing plane (3),
- Moving the support truck (20) with the raised lift truck (10) into the depositing position,
- Raising the lowered load-receiving means (16) of the lift truck (10) connected to the support truck, the lift truck first of all being lowered onto the depositing plane (3) and then the support truck (20) being raised,
- Reversing the longitudinal struts (25) of the undercarriage of the support truck (20) and, after lifting above the height of the depositing plane
(3), returning these longitudinal struts, - Depositing the support truck (20) on the depositing plane (3) by lowering the load-receiving means (16) of the lift truck (10) and
- Moving the combination of the lift truck (10) and support truck (20) deposited on the depositing plane (3) into the desired end position and locking at least the lift truck (10) to prevent further movement.

## Revendications

1. Chariot de manutention comprenant un chariot élévateur (10) et un dispositif de support déplaçable coopérant avec le chariot élévateur (10), le chariot élévateur (10) comportant des griffes porteuses (14) et étant pourvu d'un mât élévateur essentiellement vertical dans lequel sont montés des moyens de prise de charge (16), mobiles vers le haut et vers le bas à l'intervention- d'un mécanisme d'entraînement et s'étendant dans la direction des griffes porteuses (14), caractérisé en ce qu'à titre de mécanisme d'entraînement pour les moyens de prise de charge sont prévus, soit un dispositif d'entraînement réversible, par exemple un vérin hydraulique (17), soit deux dispositifs d'entraînement antagonistes, séparés, et le dispositif de support à la forme d'un chariot de support (20) constituant un engin de transport séparable du chariot élévateur (10) et comportant un châssis fourchu et une colonne dressée perpendiculairement sur celui-ci, le châssis comportant des barres longitudinales (25) dont une extrémité est montée déplaçable longitudinalement dans une première barre transversale (22) servant d'organe de liaison et dont l'autre extrémité est pourvue d'une roue ou roulette (25.1), tandis que la colonne est pourvue d'une ou de plusieurs barres verticales (21) dont les extrémités inférieures sont reliées aux barres longitudinales (25) du châssis et dont les extrémités supérieures comportent des moyens pour l'introduction des moyens de prise de charge (16) du chariot élévateur (10), les barres verticales (21) étant reliées au moins par une seconde barre transversale (23) à leurs extrémités supérieures ou près de celles-ci.

2. Chariot de manutention suivant la revendication 1, caractérisé en ce que la largeur intérieure de la fourche du châssis formée par les barres longitudinales (25) est au moins égale à la largeur extérieure des moyens de prise de charge (16) du chariot élévateur (10).

3. Chariot de manutention suivant la revendication 1 ou 2, caractérisé en ce que la hauteur des barres verticales (21) du chariot de support (20) est essentiellement égale à la levée des moyens de prise de charge (16) guidés dans le mât de levage (15) du chariot élévateur (10).

4. Chariot de manutention suivant l'une quelconque des revendications 1 à 3, caractérisé en ce que, sur la colonne du chariot de support (20) et, en particulier, dans la zone des extrémités inférieures des barres verticales (21) ou de la première barre transversale inférieure (22) sont prévues des douilles (21.1) dans lesquelles les barres longitudinales (25) du châssis du chariot de support (20) sont retenues à coulissement, la forme et l'aire de la section de chacune de ces douilles (21.1) correspondant à la forme extérieure des barres longitudinales (25) et recevant ces barres avec un jeu rendant un coincement possible et les extrémités des barres longitudinales (25) associées aux douilles (21.1) présentant une butée d'extrémité.

5. Chariot de manutention suivant la revendication 4, catactérisé en ce que les douilles (21.1) destinées à recevoir à coulissement les barres longitudinales (25) du châssis du chariot de support (20) sont pourvues d'un arrêt bloquant le coulissement des barres longitudinales (25), l'arrêt étant choisi tel que les barres longitudinales (25), délestées de toute charge lorsque le chariot de support (20) est soulevé, basculent grâce à leur jeu dans les douilles (21.1) et l'arrêt libéré se trouve en dessous du bord de douilles.

6. Chariot de manutention suivant la revendication 5, caractérisé en ce que les arrêts bloquant le coulissement des barres longitudinales (25) ont la forme de déclics à ressorts (36) qui coopèrent avec des évidements (25.7) dans les barres longitudinales (25) desquels ils peuvent être dégagés au moyen de leviers à main ou au pied.

7. Chariot de manutention suivant la revendication 4, caractérisé en ce qu'à l'intérieur de chaque douille (21.1), près de la face intérieure de sa paroi supérieure, est prévu un galet (21.3) qui est positionné dans la zone de la douille (21.1) dans laquelle la barre longitudinale (25) pivote vers la paroi inférieure de celle-ci, lorsqu'elle est en charge, le profil des barres longitudinales (25) ayant la forme d'un T présentant des ailes saillantes (25.4) au moins à sa face supérieure.

8. Chariot de manutention suivant l'une quelconque des revendications 1 à 7, caractérisé en ce que les barres longitudinales (25) du châssis du chariot de support (20) peuvent pivoter autour d'un axe horizontal.

9. Chariot de manutention suivant l'une quelconque des revendications 4 à 8, caractérisé en ce que les roues ou roulettes (25.1) sont fixées sur les extrémités des barres longitudinales (25) du chariot de support (20) au moyen de chapes (25.6) dirigées vers l'arrière.

10. Chariot de manutention suivant l'une quelconque des revendications 1 à 9, caractérisé en ce que les moyens prévus sur le chariot de support (20) pour l'introduction des moyens de prise de charge (16) du chariot élévateur (10) ont la forme de sabots d'insertion (30) dont la forme en coupe correspond à la forme extérieure des moyens de prise de charge (16), le sabot d'insertion (30) recevant l'extrémité antérieure des moyens de prise de charge (16) approximativement avec épousement de forme.

11. Chariot de manutention suivant la revendication 10, caractérisé en ce que la paroi supérieure du sabot d'insertion (30) présente un nez de repérage (31.1) dans la direction du côté d'introduction.

12. Chariot de manutention suivant la revendication 10 ou 11, caractérisé en ce que le sabot d'insertion (30) est pourvu d'un dispositif de serrage à visser (31) destiné à bloquer l'extrémité antérieure des moyens de prise de charge (16) du chariot élévateur (10) introduits dans le sabot d'insertion (30) sur la colonne du chariot de support (20).

13. Chariot de manutention suivant l'une quelconque des revendications 10 à 12, caractérisé en ce que le sabot d'insertion (30) sur la colonne du chariot de support (20) a une forme symétrique dans le sens d'introduction et les moyens de prise de charge (16) du chariot élévateur (10) peuvent être introduits des deux côtés dans le sabot d'insertion symétrique.

14. Chariot de manutention suivant l'une quelconque des revendications 1 à 13, caractérisé en ce que les moyens prévus sur le chariot de support (20) pour l'introduction des moyens de prise de charge (16) du chariot élévateur (10) comprennent un doigt déclencheur (32) et les griffes porteuses (14) du chariot élévateur (10) sont pourvues d'un dispositif de blocage (14.2) qui, lors d'un soulèvement, peut être déclenché par coopération avec le doigt déclencheur (32) et bloque le chariot élévateur (10) à nouveau descendu, au moins dans un sens de déplacement, de préférence dans le sens d'avancement.

15. Chariot de manutention suivant l'une quelconque des revendications 1 à 14, caractérisé en ce que la ou les roues ou la ou les roulettes (26) prévues dans la zone de la base de la fourche au niveau de la première barre transversale inférieure (22) de la colonne du chariot de support (10) sont d'un type orientable.

16. Chariot de manutention suivant la revendication 15, caractérisé en ce que la ou les roues orientables ou la ou les roulettes orientables (26) sont montées au milieu sur la première barre transversale inférieure (22) de la colonne du chariot de support (20) sous la forme d'un équipage simple ou double et sont articulées au milieu de la première barre transversale inférieure (22), au moyen de chapes traînées.

17. Chariot de manutention suivant la revendication 16, caractérisé en ce que les roues ou roulettes orientables (26) ayant la forme de roues ou roulettes simples sont articulées séparément, à distance l'une de l'autre, par des chapes traînées, à la première barre transversale inférieure (22), symétriquement de part et d'autre du milieu de celle-ci.

18. Chariot de manutention suivant l'une quelconque des revendications 15 à 17, caractérisé en ce que, au pivot médian de la roue orientable ou de l'équipage de roues ou de roulettes orientables (26) ou à la barre transversale inférieure (22) du chariot de support (20) est articulé un timon relevable (27) et à une troisième barre transversale (24) de la colonne du chariot de support (20) est associé un appui (28) destiné à recevoir avec serrage le timon (27) relevé.

19. Chariot de manutention suivant l'une quelconque des revendications 9 à 18, caractérisé en ce que les moyens de prise de charge (16) du chariot élévateur (10) dépassent d'une certaine distance les griffes porteuses (14) disposées en dessous d'eux, cette distance correspondant au moins au diamètre des roues ou roulettes (26) sur la base fourchue du chariot de support (20) et, en plus, à la largeur du profil des barres verticales (21) de la colonne du chariot de support (20).

20. Chariot de manutention suivant l'une quelconque des revendications 1 à 19, caractérisé en ce que la hauteur du bord supérieur des barres longitudinales (25) du châssis du chariot de support (20) est tout au plus égale à la levée des chariots élévateurs à petite levée bien connus.

21. Chariot de manutention suivant la revendication 19 ou 20, caractérisé en ce que sur les griffes porteuses (14) du chariot élévateur (10), en complément aux roulettes d'extrémité (14.1) et à distance de celles-ci sont prévues des roulettes de support (14.3) qui, dans le cas où les roulettes d'extrémité (14.1) s'appuient sur le sol, sont légèrement dégagées du sol.

22. Chariot de manutention suivant la revendication 21, caractérisé en ce que les roulettes de support supplémentaires (14.3) sont pourvues de dispositifs de blocage.

23. Chariot de manutention suivant l'une quelconque des revendications 1 à 22, caractérisé en ce que les moyens de prise de charge (16) du chariot élévateur (10) sont formés d'au moins un profilé orienté vers l'avant et pouvant être télesco- piquement allongé vers l'avant.

24. Chariot de manutention suivant l'une quelconque des revendications 1 à 23, caractérisé en ce que les profilés des barres longitudinales (25) du châssis du chariot de support (20) présentent des ailes en saillie latéralement.

25. Chariot de manutention suivant la revendication 24, caractérisé en ce que les surfaces d'extrémité des ailes saillantes coopèrent avec la paroi supérieure des douilles (21.1) de la colonne du chariot de support (20) pour former des tasseaux d'arrêt (33), la hauteur des ailes saillantes et des barres longitudinales (25) étant tout au plus égale à la hauteur intérieure libre des douilles (21.1).

26. Chariot de manutention suivant la revendication 24 ou 25, caractérisé en ce que les ailes saillantes sont disposées de manière à former un angle s'ouvrant vers l'extérieur.

27. Chariot de manutention suivant l'une quelconque des revendications 1 à 26, caractérisé en ce que les barres longitudinales (25) du châssis du chariot de support (20) sont pourvues d'un dispositif de réglage en hauteur.

28. Chariot de manutention suivant la revendication 27, caractérisé en ce que le dispositif de réglage en hauteur est mis en oeuvre par voie hydraulique.

29. Chariot de manutention suivant l'une quelconque des revendications 1 à 28, caractérisé en ce que la roue ou l'équipage de roues orientables (26) est pourvu d'un mécanisme d'entraînement dans la zone de la première barre transversale inférieure (28) du chariot de support (20).

30. Chariot de manutention suivant l'une quelconque des revendications 1 à 29, caractérisé en ce que sur les barres longitudinales (25) du châssis, en dessous de la colonne formée des barres verticales (21) sont prévues deux roues de support supplémentaires (29) dont l'axe est situé au-dessus du sol à une distance légèrement supérieure au rayon de la roue.

31. Chariot de manutention suivant l'une quelconque des revendications 1 à 30, caractérisé en ce que, les sabots d'insertion (30) à l'extrémité supérieure des barres verticales (21) de la colonne du chariot de support (20) sont conçus de manière à pouvoir être relevés par pivotement autour d'un axe horizontal et peuvent être bloqués dans la position relevée.

32. Chariot de manutention suivant l'une quelconque des revendications 1 à 31, caractérisé en ce que les mécanismes de levage, d'abaissement et, le cas échéant, de déplacement (11}, ainsi que les dispositifs de blocage (14.2) du chariot élévateur (10) peuvent être commandés électriquement, l'organe de commande électrique (19) pouvant être retiré de son endroit sur le chariot élévateur (10) et le chariot élévateur (10) pouvant être télécommandé à partir de cet organe de commande par l'intermédiaire d'un câble hélicoïdal (19.1) ou d'un câble analogue.

33. Chariot de manutention suivant l'une quelconque des revendications 1 à 32, caractérisé en ce que le chariot de support (10) est pourvu d'un support à rouleau (28.1) disposé entre les deux barres verticales (21), le support à rouleau (28.1) étant réglable en hauteur, et une rampe d'entrée (28) est prévue et posée par une de ses extrémités sur le support à rouleau (28.1) et prend appui par son autre extrémité contre la surface de chargement (3) du camion (1).

34. Chariot de manutention suivant la revendication 33, caractérisé en ce que sur les barres verticales (21) du chariot de support (20) sont prévus, parallèlement l'un à l'autre, des rails verticaux (28.2) présentant plusieurs crans (28.3) espacés les uns en dessous des autres, les crans (28.3) des rails verticaux (28.2) opposés l'un à l'autre étant disposés par paires à même hauteur et une de ces paires recevant les tourillons ou les bouts d'axes du rouleau du support à rouleau (28.1 ).

35. Chariot de manutention suivant l'une quelconque des revendications 1 à 34, caractérisé en ce que le chariot de support (20) est entièrement ou principalement en alliage léger.

36. Procédé pour charger un chariot de manutention constitué d'un chatiot élévateur (10) et de moyens pour supporter le chariot élévateur (10), le chariot élévateur (10) comportant des moyens de prise de charge (16) pouvant être élevés et abaissés au moyen d'un mécanisme d'entraînement réversible (11) ou de deux mécanismes d'entraînement antagonistes et le chariot élévateur (10) pouvant être déplacé et utilisé indépendamment du dispositif support et rendant possible, à l'aide de ce dispositif avec lequel il coopère pour former un ensemble, un levage mutuel sur un plan de dépôt qui est situé plus haut que le plan (9) du plancher et en dessous duquel il est possible de s'engager au moins dans la zone d'extrémité, en particulier un chariot de manutention suivant l'une quelconque des revendications 1 à 35, caractérisé par les opérations suivantes:
- élévation des moyens de prise de charge (16) du chariot élévateur (10) et accouplement des moyens de prise de charge (16) en position supérieure avec les moyens ayant la forme du chariot de support (20) pouvant être accouplé au chariot élévateur (10) pour supporter le chariot élévateur (10);
- abaissement des moyens de prise de charge (16) du chariot élévateur (10) accouplé au chariot de support (20), le chariot élévateur étant simultanément élevé au-dessus du plan de dépôt (3);
- déplacement du chariot de support (20) avec le chariot élévateur élevé (10) jusqu'à sa position de dépôt;
- élévation des moyens de prise de charge abaissés (16) du chariot élévateur (10) accouplé au chariot de support, de sorte que le chariot élévateur (10) est tout d'abord descendu sur le plan de dépôt (3), puis le chariot de support (20) est soulevé;
- retrait des barres longitudinales (25) du châssis du chariot de support (20) puis, après élévation au-dessus du niveau du plan de dépôt (3), remise en place de ces barres longitudinales;
- dépôt du chariot de support (20) sur le plan de dépôt (3) par abaissement des moyens de prise en charge (16) du chariot élévateur (10);
- déplacement de l'ensemble du chariot élévateur (10) et du chariot de support (20) déposé sur le plan de dépôt (3) dans la position finale souhaitée et blocage au moins du chariot élévateur (10) contre tout déplacement ultérieur.
